# EUROPÄISCHE PATENTSCHRIFT

(11) **EP 1 753 674 B1**
(45) Veröffentlichungstag und Bekanntmachung des Hinweises auf die Patenterteilung: **09.07.2008**
(21) Anmeldenummer: 05716105.1
(22) Anmeldetag: 16.03.2005
(51) Int. Cl.: B65D 83/14, B65D 81/32

(54) **DRUCKDOSE MIT INNENHÜLSE**
AEROSOL CAN COMPRISING AN INNER SHELL
AEROSOL COMPRENANT UNE ENVELOPPE INTERNE

(30) Priorität: 17.05.2004 DE 102004024777
(43) Veröffentlichungstag der Anmeldung: 21.02.2007
(73) Patentinhaber: Fazekas, Gabor, Fehérsas u. 21 1163 Budapest (HU); Werner, Hans Jürgen, 34414 Warburg (DE)
(72) Erfinder: MIHÁLY, Rideg, 1158 Budapest (HU)
(74) Vertreter: Thiel, Christian
(86) Internationale Anmeldenummer: PCT/EP2005/002782
(87) Internationale Veröffentlichungsnummer: WO 2005/113383

(56) Entgegenhaltungen:
- WO-A-84/01355
- US-A- 4 651 899
- US-A1- 2002 088 724

## Beschreibung

Die Erfindung betrifft eine Druckdose mit einer Zarge, einem in einem Dom angeordneten Ventil, einem Boden, einer am Boden angeordneten Innenhülse mit absprengbarem Verschluß und einem in einem Halteelement angeordneten und durch den Boden in die Innenhülse reichenden beweglichen Schaft, der Teil des Auslösemechanismus für die Innenhülse ist, wobei die Innenhülse über das Halteelement mit dem Boden verbunden ist. Derartige Druckdose können beispielsweise zur Ausbringung von 2-Komponenten-Montageschäumen oder 2-Komponentenlacken verwandt werden.

Die Erfindung bezieht sich auf die Ausbildung von Druckdosen, welche neben der Hauptkomponente, die zum Herstellen und Ausbringen von Polyurethanschäumen oder Lacken erforderlich ist, in der Innenhülse eine zweite Komponente aufweisen, die mit der Hauptkomponente zum fertigen Produkt, dem eigentlichen Schaum oder Lack, reagiert. Gleichermaßen läßt sich aber die Erfindung auch für 2-Komponentenformulierungen für andere Zwecke einsetzen, etwa in der Oberflächentechnik und für Klebstoffe.

Die in den Druckbehältern enthaltenen Substanzen sind in der Regel flüssig und bestehen aus einem Prepolymer, üblichen Zusatzstoffen und dem flüssigen Treibgas, das zum Ausbringen des Inhalts aus dem Druckbehälter benutzt wird. Die weitere Komponente ist in einer Innenhülse in einer relativ geringen Menge vorhanden und besteht zumeist aus einer mit der Hauptkomponente schnell reagierenden Verbindung, bei Polyurethan-Prepolymeren mit reaktiven Isocyanatgruppen beispielsweise aus einem Vernetzer in Form etwa einer Hydroxyverbindung, eines Amins, gegebenenfalls zusammen mit Katalysatoren. Die Komponente in der Innenhülse dient dazu, daß Aushärten und die Qualität des Produkts zu beeinflussen, in der Regel die Aushärtung zu beschleunigen. Die zweite Komponente wird kurz vor dem Ausbringen des Doseninhalts durch Absprengen des Deckels des Innenbehälters in die Druckdose eingebracht und durch Schütteln darin eingemischt. Die fertige Mischung muß dann innerhalb einer definierten Zeit ausgebracht werden, um das Aushärten in der Dose zu verhindern.

Aus DE-U-82 27 229 ist eine Druckdose mit einem durch Umformen eines aus Metall bestehenden Formteils gewonnenen einteiligen Boden bekannt. In einer Aussparung dieses Bodens ist der mit einem Außengewinde versehene Hals eines Zusatzbehälters eingesetzt und mit Hilfe einer von außen aufgeschraubten Mutter unter Verformung einer O-Ringdichtung zwischen einer Schulter des Zusatzbehälters und dem inneren Rand der Bodenaussparung verspannt. Die ihrerseits durch eine kolbenförmige Dichtung ins Innere des Zusatzbehälters geführte und abgedichtete Stange ist als Welle ausgebildet, die sich in dem Zusatzbehälterhals dreht und innen auf diesem abstützt. Wird die Welle von außen angetrieben, führt das zum formschlüssigen Eingriff ihres inneren Endes mit dem Deckel des Zusatzbehälters, der dadurch gegen den Innendruck in die Dose abgesprengt wird.

Ausgangspunkt der Erfindung ist WO-A-85/00157, in der eine Druckdose zum Ausbringen von ein- oder mehrkomponentigen Substanzen beschrieben ist, die in ihrem Inneren einen eine weitere Komponente aufnehmenden Zusatzbehälter aufweist. Der Innenbehälter weist einen inneren Deckel auf, der über eine durch den Boden der Druckdose in das Innere des Innenbehälters geführte Stange abgesprengt werden kann. Der Stößel ist innerhalb des Zusatzbehälters beweglich gelagert und durch eine im Sickenteller des Dosenbodens angeordnete Dichtung eingeführt. Eine entsprechende Druckdose ist in Figur 1 dargestellt.

Beide Druckdosen nach dem Stand der Technik bedingen eine relativ aufwendige Konstruktion bzw. Montage. Dabei leidet der Behälter gemäß DE-U-82 27 229 unter der relativ komplizierten Mechanik. Das Absprengen des Deckels gegen den relativ großen Innendruck des Behälters wird zwar durch die Drehbewegung der Stange erzwungen, jedoch ist dies relativ mühselig und bedingt einen hohen Aufwand für das Dichtsystem.

Die Druckdose gemäß WO-A-85/00157 hat sich zwar insgesagt bewährt und stellt gegenüber dem genannten Gebrauchsmuster eine deutliche Verbesserung dar, jedoch ist die Einbringung des Stößels durch das im Sickenteller verspannte Dichtgummi problematisch und verlangt eine nicht optimale Geometrie des Stößels.

Beide Druckdose nach dem Stand der Technik haben zudem systembedingt Dichtprobleme, die auf dem - nach der Befüllung mit Treibgas - sich automatisch aufbauenden Druckunterschied zwischen äußerer Prepolymer- und in der Innenhülse vorhandener Härterkomponente beruht. Während der Lagerzeit der Dose, die durchaus mehrere Monate betragen kann, baut sich dieser Druckunterschied im wesentlichen dadurch ab, daß das äußere Prepolymer in die Innenhülse eindringt. Dieser Prozeß ist zwar langsam und betrifft nur geringen Mengen, so daß die eigentliche chemische Reaktion, die zur Aushärtung führt, davon nicht beeinträchtigt wird. Ein Problem ist aber das Reaktionsprodukt, das sich im Bereich der Dichtungen und insbesondere im Bereich des Deckels ablagert und zu Verklebungen führt. Zudem sind die sich dabei bildenden Partikel im Falle einer 2-Komponenten-Lacksprühdose für die Qualität der damit hergestellten Lackbeschichtung nachteilig.

Der Erfindung liegt damit die Aufgabe zugrunde, die Druckdose gemäß WO-A-85/00157 so weiterzubilden, daß sich die Teile der Innenhülse nicht nur leichter zu einer unverlierbaren und absolut dichten Einheit montieren lassen, sondern auch das aufgrund der sich notwendig einstellenden Druckdifferenz auftretende Dichtigkeitsproblem zwischen Außenraum der Druckdose und Innenhülse zu entschärfen.

Diese Aufgabe wird mit einer Druckdose der eingangs genannten Art dadurch gelöst, daß in der Innenhülse ein in Längsrichtung der Innenhülse bewegliches Kolbenelement angeordnet ist, das gegen die Innenwand der Innenhülse abdichtet und mit dem Schaft derart zusammenwirkt, das bei Bewegung des Schafts in die Innenhülse hinein das Kolbenelement eine sich in der Innenhülse befindliche Flüssigkeit unter Druck setzt, so daß der Verschluß abgesprengt wird.

Wesentlich für die erfindungsgemäße Druckdose und insbesondere die Funktionsweise der Innenhülse ist, daß das Kolbenelement im Inneren der Druckdose beweglich angeordnet ist. Auf diese Art und Weise kann nach der Befüllung der Druckdose mit der Treibgasmischung, die den Druck im Außenraum der Druckdose signifikant erhöht, ein Druckausgleich durch eine geringfügige Verlagerung des Kolbenelements erfolgen. Das Kolbenelement bewegt sich innerhalb der Innenhülse nach oben, bis sich innerhalb der Innenhülse der in dem Außenraum der Dose herrschende Druck eingestellt hat. Dadurch wird die für das Einsickern von Prepolymer in die Innenhülse verantwortliche Druckdifferenz beseitigt.

Die Innenhülse weist ventilseitig einen Verschluß oder Deckel auf, der auf beliebige Art und Weise dort formschlüssig eingepaßt sein kann. An der Peripherie des Deckels befindet sich ein Dichtelement, das beispielsweise in Form eines O-Ringes vorliegen kann, der in einer Nut des Deckels gelagert ist und in eine Nut an der Innenseite der Innenhülse eingreift. Andere Dichtvarianten sind möglich. Bevorzugt ist allerdings eine Lippendichtung, die dichtend an der Innenwand der Innenhülse anliegt und gegebenenfalls mit einer dort umlaufenden Nut oder einem Vorsprung zusammenwirkt.

Am bodenseitigen Ende der Innenhülse befindet sich das Kolbenelement, das vorzugsweise genauso ausgebildet ist, wie der Verschluß oder der Deckel. Auch hier befindet sich in der Peripherie des Kolbenelements ein Dichtelement, vorzugsweise eine Lippendichtung, die gegen die Innenwandung der Innenhülse wirkt. Hier sind zweckmäßigerweise Nute und dergleichen an der Innenwand nicht vorgesehen, um ein einfaches Verschieben des Kolbenelements zwecks Druckausgleich und auch bei der Absprengung des Deckels zu ermöglichen.

Der Begriff "Absprengen" oder "absprengbar" ist erfindungsgemäß so zu verstehen, daß es das Herausdrücken, Herausschieben oder Lösen des Verschlußelements oder Deckels am ventilseitigen Ende der Innenhülse bezeichnet. Der Begriff "Auslösung" bezeichnet die Aktivierung der Innenhülse durch das Absprengen der Verschlußkappe nach Betätigung des Schafts.

Das Kolbenelement weist vorzugsweise an seiner Unterseite eine Ausnehmung in zylindrischer Form auf, in die der Kolbenschaft oder Stößel eingreift und gelagert ist. Der Schaft oder Stößel ist Teil des Auslösemechanismus und das bewegliche Element, mit der beim Auslösevorgang Kraft vom Dosenäußeren auf das Kolbenelement und damit auf die in der Innenhülse befindliche Füllung, in der Regel eine mehr oder weniger viskose Flüssigkeit, übertragen wird. Der hydraulische Druck bewirkt dann das Absprengen des Verschlußelements oder Deckels.

Der Schaft ist somit zentrales Element des Auslösemechanismus, nicht jedoch das einzige Element. Wesentlich ist die mehr oder weniger vollständige Übertragung des mit dem Schaft ausgeübten Drucks auf die in der Innenhülse befindliche Flüssigkeit. Die Erfindung beruht auf der Erkenntnis, daß es ohne weiteres möglich ist, auf einen bis zur Verschlußkappe reichenden Stößel zu verzichten, wenn der Druck über die Hülsenflüssigkeit auf die Verschlußkappe übertragen werden kann. Tatsächlich sind einige der Probleme der Druckdosen, die aus dem Stand der Technik bekannt sind, darauf zurückzuführen, daß die relativ starre Anordnung von Stößel zu Verschlußkappe zurückzuführen sind. Die erfindungsgemäß angewandte Kolbenlösung erlaubt einen Druckausgleich dadurch, daß sich das Kolbenelement unter dem Druck der Prepolymerkomponente im Außenbehälter geringfügig in die Innenhülse hinein verschiebt. Der Druck wird erfindungsgemäß allein durch die Flüssigkeitssäule in der Innenhülse vom Kolbenelement auf die Verschlußkappe übertragen.

Die Innenhülse selbst ist an einem Halteelement gelagert, das durch den Dosenboden hindurchragt und in sich den Schaft oder Stößel aufnimmt. Das Halteelement dient in erster Linie als Führung für den Schaft. Es kann beispielsweise an einen Sickenteller angespritzt sein, wobei der Sickenteller Teil des Dosenbodens ist und mit einem eingewölbten Bodenelement verkrimpt ist. Das Bodenelement selbst ist mit der Zarge der Dose verkrimpt.

Alternativ dazu kann das Halteelement auch durch eine zentrale Öffnung im Bodenboden hindurchgeführt sein, was insbesondere bei gezogenen Aluminiumdosen sinnvoll ist. In diesem Fall ist es zweckmäßig, zwischen einem außen umlaufenden Vorsprung des Halteelements und der Innenseite des Dosenbodens eine Dichtung, beispielsweise eine Gummidichtscheibe vorzusehen. Halteelemente mit Dichtung sind über ein geeignetes Sicherungselement an der Außenseite des Dosenbodens gegen den Dosenboden verspannt. Ein solches Sicherungselement ist beispielsweise eine herkömmliche Federscheibe.

Innenhülse und Halteelement sind miteinander verbunden, beispielsweise über geeignete Rastelemente. Es kann sinnvoll sein, diese Verbindung dichtend auszulegen, jedoch ist dies in der Regel nicht notwendig; zur Vereinfachung des Druckausgleiches zwischen Doseninhalt und Innenhülseninhalt ist es zweckmäßig, den Doseninhalt in den unteren Raum der Innenhülse bis hin zum Kolbenelement frei eintreten zu lassen. Zu diesem Zweck können im bodenseitigen Bereich unterhalb des Kolbens Durchbrechungen in der Hülsenwand vorgesehen sein.

Es ist zweckmäßig, am Schaft oder Stößel Begrenzungselemente vorzusehen, insbesondere ein inneres Begrenzungselement, das die Abwärtsbewegung des Schaftes zum Dosenboden hin begrenzt. Dieses Begrenzungselement kann zugleich als Dichtelement ausgelegt sein, das gegen die Innenwandung des Halteelements dichtend wirkt. Ein etwa in Höhe des Bodenelements umlaufender Vorsprung dient als Widerlager für das Begrenzungselement und begrenzt damit dessen Abwärtsbewegung. Gleichzeitig bewirkt dieser Vorsprung eine zusätzliche Dichtwirkung, insbesondere dann, wenn das Begrenzungselement elastisch ausgeführt ist.

Außerhalb der Druckdose kann der Schaft ein weiteres Begrenzungselement aufweisen, das die Aufwärtsbewegung des Schafts bei der Auslösung der Innenhülse begrenzt. Zweckmäßigerweise erfolgt diese Begrenzung über einen abstehenden Kragen, der sich gegen den umlaufenden Vorsprung in Höhe des Bodenelements verspreizen kann. Für die Montage ist es sinnvoll, dieses äußere Begrenzungselement so auszulegen, daß es bei der Montage von oben, also von der Ventilseite her, durch das Halteelement mit seinem innen umlaufenden Vorsprung hindurch geschoben bzw. gesteckt werden kann.

Aus Kostengründen kann es zweckmäßig sein, Verschluß bzw. Deckel und Kolbenelement baugleich auszulegen. In diesem Fall weisen sowohl Verschluß als auch Kolbenelement die gleiche Dichtung, vorzugsweise Lippendichtung auf. Eine Lippendichtung, die sowohl nach oben als auch nach unten gegen die Innenwand wirkt, hat zugleich den Vorteil, daß der Kolben/Deckel richtig an der Wandung geführt wird.

Das Halteelement ist erfindungsgemäß als rohrähnliches Gebilde gestaltet, durch das der Schaft vom Kolbenelement durch den Dosenboden hindurch zur Außenseite der Dose reicht. Ein außen umlaufender Vorsprung dient der Sicherung des Halteelements am Dosenboden, sei es durch Anspritzen an den inneren Rand des Bodenelements, sei es durch Verspannen mit dem Bodenelement. Ein innen umlaufender Vorsprung in Höhe etwa des Dosenbodens dient als Widerlager für Begrenzungselemente, die am Schaft vorgesehen sein können.

Das bodenseitige Ende des Schafts, das durch den Dosenboden nach außen ragt, greift zweckmäßigerweise in eine Hülse ein, die zur Auslösung des Absprengmechanismus betätigbar ist. Eine Aufwärtsbewegung der Hülse führt dazu, daß sich auch der Schaft mit dem darüber befindlichen Kolbenelement nach oben bewegt und der Verschluß über den dadurch ausgelösten hydraulischen Druck herausgeschoben bzw. herausgesprengt wird. Die Hülse kann dazu beispielsweise als Druckknopf ausgebildet sein, der zweckmäßigerweise mit einer zylindrischen Führung an der Außenwandung des äußeren Teils des Halteelements geführt wird, beispielsweise aber auch innerhalb einer Ausnehmung einer am Dosenboden angeordneten Kappe verschiebbar gelagert sein.

Gemäß einer Variante weist das Halteelement an seinem bodenseitigen Teil konzentrisch um den Schaft ein Innengewinde auf, in das eine Hülse mit einem Außengewinde eingreift. Das bodenseitige Ende des Schafts reicht in eine zentrale Bohrung der Schraubhülse. Eindrehen der Hülse in das Halteelement bewirkt damit die Aufwärtsbewegung des Schafts und Kolbenelements und damit das Auslösen der Innenhülse.

Zur Erleichterung der Drehbewegung kann auch hier eine Kappe vorgesehen sein, die in einer zentralen Ausnehmung oder einem zentralen Schacht mit der Hülse kraft- und formschlüssig zusammenwirkt. In diesem Fall ist die Kappe zweckmäßigerweise mit einer Führung versehen und in eine an der Außenseite des äußeren Teils des Halteelements befindlichen umlaufenden Nut eingerastet. Die Kappe ist als Drehkappe ausgebildet, so daß bei einer Drehbewegung die Hülse mit ihrem Außengewinde in das Halteelement eingedreht wird.

Die Erfindung wird durch die beiliegenden Abbildungen näher erläutert. Es zeigen:
- Figur 1: eine Druckdose mit Innenhülse gemäß Stand der Technik (WO-A-85/00157);
- Figur 2: den unteren Teil einer erfindungsgemäßen Druckdose mit eingewölbten Boden und aufgesetzter Kappe im Schnitt;
- Figur 3: die Ausführungsform von Fig. 2 als Schnittzeichnung;
- Figur 4: eine weitere Variante der Ausführungsform von Fig. 3; und
- Figur 5: eine Innenhülse gemäß Fig. 2, die einen umspritzten Sickenteller und einen Druckknopf zur Auslösung aufweist.

Die Druckdose I gemäß Figur 1 besteht aus einer Zarge II, die am oberen Ende mit einem Dom III verschlossen ist. Der Dom III weist einen umgebördelten Rand auf, der den Dom III mit der Zarge II verbindet und gleichzeitig eine dichte Verbindung der Teile herbeiführt. Der Dom III ist aus einer runden Platte hergestellt, einem aus Blech ausgestatteten Formteil, das durch Umformen die aus der Zeichnung ersichtliche gewölbte Form erhalten hat. Der innere Rand des Doms III ist wiederum umgebördelt und nimmt einen Ventilteller mit einem Ventil IV auf.

Der Boden 16 ist ebenfalls über einen umgebördelten Rand mit der Zarge II verbunden und weist in seinem Zentrum einen Sickenteller 15 auf, über dem sich die Innenhülse 1 befindet. Die Innenhülse 1 weist einen absprengbaren Deckel 8 auf. Im Inneren der Innenhülse 1 befindet sich ein Stößel 7, dessen Ende durch ein Dichtelement 18 unten aus der Druckdose herausgeführt ist und der zum Deckel 8 hinaufreicht. Beidseitig zum Dichtelement 18 weist der Stößel Begrenzungselemente auf, ein oberes bzw. ein inneres 4 und ein unteres bzw. äußeres 5, die beide gegen das Dichtelement 18 wirken und die frei Weglänge des Stößels 7 innerhalb des Innenbehälters 1 begrenzen. Zum Absprengen des Deckels 8 vom Innenbehälter 1 wird der Stößel 7 durch Aufschlagen des Dosenbodens auf eine feste Oberfläche eingedrückt und in eine Aufwärtsbewegung versetzt. Das gummielastische Dichtelement 18 fängt diese Aufwärtsbewegung auf und führt nach Absprengen des Deckels 8 den Stößel 7 in seine Ausgangsposition zurück. Eine Kappe 29 schützt das Stößelende.

Figur 2 zeigt eine Schnittdarstellung des unteren Teils einer erfindungsgemäßen Druckdose. Die bevorzugte Ausführungsform gemäß Fig. 2 zeigt den Bodenbereich der Dosenzarge II mit dem eingewölbten Bodenelement 16: Es handelt sich dabei um eine gezogene (Aluminium)Druckdose. Im Inneren der Druckdose befindet sich die Innenhülse 1, deren Innenraum 9 durch die Verschlußkappe 8 und das Kolbenelement 3 begrenzt wird. Die Innenhülse 1 ist an dem Halteelement 2 mittels einer Rastverbindung festgelegt. Das Halteelement selbst reicht durch den Boden 16 der Druckdose nach außen und ist mit diesem über einen umlaufenden Vorsprung, eine Dichtscheibe und eine Federscheibe verspannt. Der Schaft 7 weist eine obere und eine untere Begrenzung auf, die gegen einen im Halteelement 2 innen umlaufenden Vorsprung wirken. Bei Betätigung des Schafts 7 durch Eindrücken mit dem außerhalb der Druckdose angeordneten Knopf bewegt sich der Kolben 3 in Richtung auf die Verschlußkappe 8, setzt die sich im Raum 9 befindende Flüssigkeit unter Druck, so daß der hydraulische Druck die Verschlußkappe 8 aus der Innenhülse 1 herausdrückt bzw. heraussprengt.

Im Bodenbereich der Druckdose befindet sich eine Kappe, die mit einem zylindrischen Führungselement an dem durch den Boden ragenden Ende des Halteelements 2 verrastet ist und sich gegen die Druckdose im Außenbereich der Einwölbung abstützt. Die Einsenkung im Bodenbereich ermöglicht zum einen die Festlegung am Halteelement und dient zum anderen als vertikale Führung für den Druckknopf.

Figur 3 ist eine Schnittdarstellung des unteren Teils der Darstellung von Fig. 2.

Gemäß Fig. 3 weist das Kolbenelement 3 an seiner Peripherie eine Lippendichtung 13 auf, die gegen die Innenwand der Innenhülse 1 wirkt. Die Art der Dichtung, die über eine obere und eine untere Lippe verfügt, bewirkt zudem eine gewisse Führung an der Wandung, die das Verschieben des Kolbens erleichtert.

Das Kolbenelement weist zentral einen Hohlraum 10 auf, in den der Schaft 7 mit seinem hülsenseitigen Ende 7b eingreift. Das bodenseitige Ende des Schafts 7 greift mit dem Kopf 7a in eine entsprechende Aufnahme 11 an der Hülse/dem Druckknopf 6 ein.

Der Schaft 7 weist in seinem zentralen Bereich zwei Begrenzungselemente 4 und 5 auf, von denen das innere 4 gleichzeitig als elastische Dichtung ausgelegt ist, die gegen die Innenwandung des Halteelements 2 wirkt. Das bodenseitige Begrenzungselement ist als elastischer Kragen ausgebildet, der ventilseitig offen ist. Beide Begrenzungselemente wirken mit einem innen im Halteelement umlaufenden Vorsprung 17 zusammen, der eine Auffangstellung darstellt bei der Aufwärts- bzw. Abwärtsbewegung des Schafts 7, insbesondere bei der Auslösung der Innenhülse. Gleichzeitig dient der umlaufende Vorsprung 17 als Dichtsitz für das Element 4 in seiner Funktion als Dichtelement. Der Abstand der Begrenzungselemente 4 und 5 stimmt mit der maximalen für die Auslösung zur Verfügung stehenden Weglänge des Schafts 7 überein.

Das Halteelement 2 ist ein Kunststoffformteil, das eine durchlaufende Bohrung zur Aufnahme des Schafts 7 aufweist. Ein außen umlaufender Vorsprung 12, der unterlegt ist mit einer Dichtscheibe 18, dient der Festlegung am Bodenelement 16 im Bereich von dessen zentraler Ausnehmung. Das Halteelement ist am Boden mit Hilfe eines Sicherungselements, hier eine Federscheibe 19, gesichert.

Die Innenhülse 1 ist bei 14 über angeformte Stege 1a mit Hilfe eines Rastelements in einer umlaufenden Nut des Halteelements 2 verrastet. Da die Dichtung der Druckdose nach außen durch den Vorsprung 17 und das Element 4 erfolgt und zur Innenhülse hin durch die Lippendichtung 13 am Kolbenelement 3, kann der unter dem Kolbenelement 3 befindliche Hohlraum der Innenhülse 1 für den Inhalt des äußeren Dosenraums frei zugänglich sein. Dies erleichtert den Druckausgleich zwischen Außenraum und Hülsenraum 9, insbesondere bei der Beaufschlagung mit Treibgas.

Das Halteelement 2 zeigt im unteren Bereich der Durchbrechung ein Innengewinde, das für andere Ausführungsformen von Bedeutung sein kann, siehe Fig. 4.

Im Bereich des Dosenbodens befindet sich eine Kappe 29, die über eine zentrale Einsenkung 30 verfügt, welche ihrerseits wieder an einer Schulter über eine zylindrische Ausformung 31 verfügt, die über einen dort innen umlaufenden Vorsprung mit dem unteren Ende des Halteelements 2 in einer Nut verrastet ist. Die Einsenkung 30 verfügt über senkrecht verlaufende Wände, die gleichzeitig als Führung für den Druckknopf 6 dienen, mit dem der Schaft 7 bei Auslösung der Innenhülse in das Doseninnere gedrückt wird.

Figur 4 zeigt eine Variante der Ausführungsform von Fig. 3, bei der die am bodenseitigen Ende des Halteelements 2 gezeigte Gewindestruktur 20 mit einer Schraubhülse 6 mit einem Außengewinde 21 zusammenwirkt. Die Schraubhülse 6 weist eine Bohrung 22 auf, in der der bodenseitige Ende des Schafts 7 gelagert ist und mit seinem Endbereich 7a an den Boden 23 der Schraubhülse 6 stößt.

Die Schraubhülse 6 selbst ist in eine Aufnahme 30 eingepaßt dergestalt, daß ein Formschluß entsteht, beispielsweise über eine Sechseckstruktur. Die Kappe 29 ist mit einem hohlzylindrischen Vorsprung 31 unterhalb des Bodenelements 16 mit dem Halteelement 2 verrastet. Die Verrastung erfolgt dergestalt, daß sich die Kappe 29 unter Mitnahme der Hülse 6 verdrehen läßt, so daß sich die Hülse 6 in das am bodenseitigen Ende des Halteelements 2 vorhandene Innengewinde einschraubt und dadurch den Schaft 7 mit dem Kolbenelement 3 in die Innenhülse hineintreibt. Die Drehbewegung der Kappe 29 führt damit zur Auslösung der Innenhülse 1.

Figur 5 zeigt eine Variante einer erfindungsgemäßen Druckdose, bei der der Dosenboden 16 einen zusätzlichen Sickenteller 17 aufweist. Derartige Sickenteller kommen insbesondere bei Druckdosen zum Einsatz, die aus Weißblech gefertigt werden. Der Sickenteller selbst ist auf seiner Außenseite mit dem Boden 16 in Position 25 verkrimpt. Im Bereich der inneren Durchbrechung ist das Halteelement 2 so angespritzt, daß der teilweise umgebördelte innere Rand 24 des Sickentellers 17 vollständig in die Kunststoffmasse des Halteelements 2 eingebettet ist.

Wie schon in der Ausführungsform gemäß Fig. 3 ist das bodenseitige Ende des Schafts 7 in einer Aufnahme 11 einer Hülse bzw. eines Druckknopfs 6 aufgenommen, der durch Eindrücken in Richtung auf den Dosenboden den Auslösemechanismus in Gang setzt. Dabei ist der Druckknopf 6 mit einem innen angespritzten Hohlzylinder an der Außenwandung des Halteelements 2 geführt und mit seiner Außenwandungen der Krimpnaht 25, die den Sickenteller 17 mit dem Bodenelement 16 verbindet.

## Patentansprüche

1. Druckdose mit einer Zarge, einem in einem Dom angeordneten Ventil, einem Boden (16), einer am Boden (16) angeordneten Innenhülse (1) mit absprengbarem Verschluß (8) und einem in einem Halteelement (2) angeordneten und durch den Boden (16) in die Innenhülse (1) reichenden beweglichen Schaft (7), der als Auslöser dient, wobei die Innenhülse (1) über das Halteelement (2) mit dem Boden (16) verbunden ist, **dadurch gekennzeichnet, daß** in der Innenhülse (1) ein in Längsrichtung der Innenhülse (1) bewegliches Kolbenelement (3) angeordnet ist, das gegen die Innenwand der Innenhülse (1) abdichtet und mit dem Schaft (7) derart zusammenwirkt, das bei Bewegung des Schafts (7) in die Innenhülse (1) hinein das Kolbenelement (3) eine sich in der Innenhülse (1) befindliche Flüssigkeit unter Druck setzt, so daß der Verschluß (8) abgesprengt wird.

2. Druckdose nach Anspruch 1, **dadurch gekennzeichnet, daß** das Halteelement (2) an einen am Boden (16) angeordneten und mit dem Boden (16) verkrümmten Sickenteller (15) angeordnet, vorzugsweise angespritzt ist.

3. Druckdose nach Anspruch 1, **dadurch gekennzeichnet, daß** das Halteelement (2) über ein Sicherungselement (19) in einer Ausnehmung des Bodens (16) festgelegt ist, wobei zwischen dem Boden (16) und einem außen umlaufenden Vorsprung (12) des Halteelements (2) ein Dichtelement (18) angeordnet ist.

4. Druckdose nach Anspruch 3, **dadurch gekennzeichnet, daß** das Sicherungselement (19) ein Federring ist.

5. Druckdose nach einem der Ansprüche 1 bis 4, **dadurch gekennzeichnet, daß** der Schaft (7) ein inneres Begrenzungselement (4) aufweist, das mit einem innen umlaufenden Vorsprung (17) des Halteelements (2) zusammenwirkt.

6. Druckdose nach Anspruch 5, **dadurch gekennzeichnet, daß** der Schaft (7) zusätzlich ein äußeres (5) Begrenzungselement aufweist.

7. Druckdose nach einem der Ansprüche 1 bis 6, **dadurch gekennzeichnet, daß** die Innenhülse (1) mit dem Halteelement (2) verrastet ist.

8. Druckdose nach einem der vorstehenden Ansprüche, **dadurch gekennzeichnet, daß** das Kolbenelement (3) und der Verschlußdeckel (8) baugleich ausgebildet sind.

9. Druckdose nach einem der vorstehenden Ansprüche, **dadurch gekennzeichnet, daß** das Kolbenelement und/oder der Verschlußdeckel (8) Lippendichtungen (13) aufweisen, die gegen die Innenwandung der Innenhülse (1) wirken.

10. Druckdose nach einem der vorstehenden Ansprüche, **dadurch gekennzeichnet, daß** das Kolbenelement (3) eine zentrale Ausnehmung (10) aufweist, in der das dosenseitige Ende (7b) des Schafts (7) festgelegt ist.

11. Druckdose nach einem der Ansprüche 1 bis 10, **dadurch gekennzeichnet, daß** das äußere Ende (7a) des Schafts (7) in eine Hülse (6) eingreift, die zur Auslösung des Absprengmechanismus betätigbar ist.

12. Druckdose nach Anspruch 11, **dadurch gekennzeichnet, daß** die Hülse (6) einen innere Führung (30) aufweist, die den außerhalb der Druckdose liegenden Teil des Halteelements (2) konzentrisch umgibt.

13. Druckdose nach Anspruch 11, **dadurch gekennzeichnet, daß** das Halteelement (2) an seinem außerhalb der Druckdose liegenden Teil ein Innengewinde (20) aufweist, das den Schaft (7) konzentrisch umgibt.

14. Druckdose nach Anspruch 13, **dadurch gekennzeichnet, daß** die Hülse (6) ein Außengewinde (21) aufweist, das mit dem Innengewinde (20) zusammenwirkt und bei Eindrehen der Hülse (6) in das Halteelement (2) den Schaft (7) in die Innenhülse (1) hineintreibt.

15. Druckdose nach einem der Ansprüche 1 bis 14, **dadurch gekennzeichnet, daß** sie eine Kappe (29) aufweist, die an der Druckdose oder dem Halteelement (2) festgelegt ist und eine zentrale Aussparung und Durchbrechung zur Aufnahme des Auslösemechanismus aufweist.

16. Druckdose nach Anspruch 15 i.V.m. Anspruch 14, **dadurch gekennzeichnet, daß** die Kappe (29) als Drehkappe ausgebildet ist, die im Bereich der zentralen Aussparung form- und kraftschlüssig mit der Hülse (6) verbunden ist.

17. Verwendung einer Druckdose nach einem der vorstehenden Ansprüche bei der Ausbringung von 2-Komponenten-Montageschäumen oder 2-Komponenten-Lacken.

## Claims

1. Pressurized can comprising a body, a valve arranged in a dome, a base (16), an inner shell (1) with detachable, push-off type cover (8) arranged on the base (16) and a movable shaft (7) arranged in a fixing element (2) and extending through the base (16) into the inner shell (1) and serving as release element for the inner shell with said inner shell (1) being connected to the base (16) via the fixing element (2)
**characterized in that** a piston element (3) movable in longitudinal direction of the inner shell (1) is arranged inside the inner shell (1), said element yielding a sealing effect at the inner shell's (1) inner wall and interacting with the shaft (7) in such a manner that when the shaft (7) is moved into the inner shell (1) the piston element (3) causes a liquid present inside the inner shell (1) to be pressurized so that the cover (8) is forced off.

2. Pressurized can according to claim 1, **characterized in that** the fixing element (2) is arranged, preferably by molding, on a beaded cup (15) located and crimped onto base (16).

3. Pressurized can according to claim 1, **characterized in that** the fixing element (2) is secured via a securing element (19) in an opening of base (16) with a sealing element (18) being arranged between base (16) and a circumferential outer projection (12) of fixing element (2).

4. Pressurized can according to claim 3, **characterized in that** the securing element (19) is a spring washer.

5. Pressurized can according to any one of claims 1 to 4, **characterized in that** shaft (7) has an inner limiting element (4) which interacts with a circumferential inner projection (17) of fixing element (2).

6. Pressurized can according to claim 5, **characterized in that** the shaft (7) has also been provided with an outer limiting element (5).

7. Pressurized can according to any one of the claims 1 to 6, **characterized in that** the inner shell (1) engages with fixing element (2).

8. Pressurized can according to any of the above claims, **characterized in that** the piston element (3) and the closure cover (8) are of identical design.

9. Pressurized can according to any of the above claims, **characterized in that** the piston element and/or the closure cover (8) are provided with lip seals (13) acting against the inner wall of the inner shell (1).

10. Pressurized can according to any one of the above claims, **characterized in that** the piston element (3) has a central recess (10) in which the can-side end (7b) of shaft (7) is secured.

11. Pressurized can according to any one of claims 1 to 10, **characterized in that** the outer end (7a) of the shaft (7) engages with a sleeve (6) which can be actuated with a view to tripping the release mechanism.

12. Pressurized can according to claim 11, **characterized in that** the sleeve (6) has an inner guide (30) concentrically encompassing that part of fixing element (2) located outside the pressurized can.

13. Pressurized can according to claim 11, **characterized in that** the fixing element (2) is provided with a female thread (20) on its portion located outside the pressurized can, said female thread encompassing shaft (7) concentrically.

14. Pressurized can according to claim 13, **characterized in that** sleeve (6) has a male thread (21) interacting with female thread (20) thus driving shaft (7) into the inner shell (1) when the sleeve (6) is rotated and thus moved into the fixing element (2).

15. Pressurized can according to any one of claims 1 to 14, **characterized in that** the can has been provided with a cap (29) secured at the pressurized can or fixing element (2) and being provided with a central recess and opening accommodating the release mechanism.

16. Pressurized can according to claim 15 in conjunction with claim 14, **characterized in that** the cap (29) is designed so as to be rotatable with said cap in the area of the central recess being connected with sleeve (6) in a form- and force-closed manner.

17. Use of a pressurized can according to any one of the above claims for the discharge of two-component mounting foams or two-component paint materials.

## Revendications

1. Bombe aérosol avec un corps, un clapet agencé dans une broche, un fond **(16),** une enveloppe interne **(1)** agencée sur le fond **(16)** avec une fermeture **(8)** pouvant être éclatée et une tige mobile **(7)** servant de déclencheur agencée dans un élément **(2)** de maintien et débouchant à travers le fond **(16)** dans l'enveloppe interne **(1),** l'enveloppe interne **(1)** étant reliée au fond **(16)** par l'élément **(2)** de maintien, **caractérisée en ce que** dans l'enveloppe interne **(1),** un élément **(3)** à piston mobile est agencé dans le sens longitudinal de l'enveloppe interne **(1),** lequel assure l'étanchéité contre la paroi interne de l'enveloppe interne **(1)** et agit avec la tige **(7)** de façon à ce qu'en cas de mouvement de la tige **(7)** dans l'enveloppe interne **(1),** l'élément **(3)** à piston mette un liquide se trouvant dans l'enveloppe interne **(1)** sous pression, de sorte que la fermeture **(8)** soit éclatée.

2. Bombe aérosol selon la revendication 1, **caractérisée en ce que** l'élément **(2)** de maintien est agencé, de préférence injecté, sur un plateau mouluré **(15)** agencé sur le fond **(16)** et déformé avec le fond **(16).**

3. Bombe aérosol selon la revendication 1, **caractérisée en ce que** l'élément **(2)** de maintien est fixé par un élément **(19)** de sûreté dans une cavité du fond **(16),** un élément **(18)** d'étanchéité étant agencé entre le fond **(16)** et un ressaut **(12)** périphérique externe de l'élément **(2)** de maintien.

4. Bombe aérosol selon la revendication 3, **caractérisée en ce que** l'élément **(19)** de sûreté est une rondelle élastique de type Grower.

5. Bombe aérosol selon l'une des revendications 1 à 4, **caractérisée en ce que** la tige **(7)** présente un élément **(4)** de limitation qui agit avec un ressaut **(17)** périphérique interne de l'élément **(2)** de maintien.

6. Bombe aérosol selon la revendication 5, **caractérisée en ce que** la tige **(7)** présente en outre un élément **(5)** de limitation externe.

7. Bombe aérosol selon l'une des revendications 1 à 6, **caractérisée en ce que** l'enveloppe interne **(1)** est encliquetée avec l'élément **(2)** de maintien.

8. Bombe aérosol selon l'une des revendications précédentes, **caractérisée en ce que** l'élément **(3)** à piston et le couvercle de fermeture **(8)** sont de forme identique.

9. Bombe aérosol selon l'une des revendications précédentes, **caractérisée en ce que** l'élément à piston et/ou le couvercle de fermeture **(8)** présentent des joints **(13)** à lèvre qui agissent contre la paroi interne de l'enveloppe interne **(1).**

10. Bombe aérosol selon l'une des revendications précédentes, **caractérisée en ce que** l'élément **(3)** à piston présente une cavité centrale **(10),** dans laquelle est fixée l'extrémité **(7b)** côté bombe de la tige **(7).**

11. Bombe aérosol selon l'une des revendications 1 à 10, **caractérisée en ce que** l'extrémité extérieure **(7a)** de la tige **(7)** pénètre dans une douille **(6)** actionnable pour déclencher le mécanisme d'éclatement.

12. Bombe aérosol selon la revendication 11, **caractérisée en ce que** la douille **(6)** présente un guidage interne **(30)** qui entoure de façon concentrique la partie de l'élément **(2)** de maintien située en dehors de la bombe.

13. Bombe aérosol selon la revendication 11, **caractérisée en ce que** l'élément **(2)** de maintien présente, sur sa partie située en dehors de la bombe, un filetage interne **(20)** qui entoure de façon concentrique la tige **(7).**

14. Bombe aérosol selon la revendication 13, **caractérisée en ce que** la douille **(6)** présente un filetage externe **(21)** qui agit avec le filetage interne **(20)** et qui, en cas de vissage de la douille **(6)** dans l'élément **(2)** de maintien, chasse la tige **(7)** dans l'enveloppe interne **(1).**

15. Bombe aérosol selon l'une des revendications 1 à 14, **caractérisée en ce qu'**elle présente un capuchon **(29),** qui est fixé à la bombe aérosol ou à l'élément **(2)** de maintien, et qui présente une cavité et une découpure centrale pour recevoir le mécanisme de déclenchement.

16. Bombe selon la revendication 15 par comparaison avec la revendication 14, **caractérisée en ce que** le capuchon **(29)** a la forme d' un capuchon tournant qui, dans la zone de la cavité centrale, est relié par engagement positif et adhérence à la douille **(6).**

17. Utilisation d'une bombe aérosol selon l'une des revendications précédentes pour débiter des mousses de montage à deux composants ou des peintures à deux composants.
